# EUROPÄISCHE PATENTSCHRIFT

(11) **EP 1 493 880 B1**
(45) Veröffentlichungstag und Bekanntmachung des Hinweises auf die Patenterteilung: **15.08.2007**
(21) Anmeldenummer: 04014564.1
(22) Anmeldetag: 22.06.2004
(51) Int. Cl.: E04F 19/06

(54) **Fussbodenleiste**
Edging strip for floors
Cadre de rebord pour planchers

(30) Priorität: 29.06.2003 DE 20309990 U
(43) Veröffentlichungstag der Anmeldung: 05.01.2005
(73) Patentinhaber: Fiedler, Karl-Heinz, 56281 Emmelshausen (DE)
(72) Erfinder: Fiedler, Karl-Heinz, 56281 Emmelshausen (DE)
(74) Vertreter: Sasse, Volker

(56) Entgegenhaltungen:
- EP-A- 0 816 588
- EP-A- 0 839 974
- DE-A- 10 030 092
- DE-A- 19 951 516
- DE-U- 20 000 552
- DE-U- 20 117 167
- US-B1- 6 345 480

## Beschreibung

Die Anmeldung betrifft eine Fußbodenleiste zur Überbrükkung einer Fuge zwischen zwei Fußbodenbelägen gemäß dem Oberbegriff des Anspruchs 1.

Aus der DE-OS 199 51 516 ist eine derartige Fußbodenleiste bekannt, bei der zwischen dem L-förmigen Basisteil und der mit Schenkeln nach unten greifenden Abdeckschiene ein Zwischenteil eingesetzt ist, das mit übergreifenden oder zwischengreifenden Schenkeln am unteren Basisteil und am oberen Abdeckteil jeweils erfassend greift. Um ineinandergreifen zu können, sind die übergreifenden Schenkel in ihrer Weite breiter ausgelegt als die sich entgegengesetzt erstreckenden, zwischengreifenden Schenkel, so daß das Zwischenstück einen verdickten und einen verjüngten Teil aufweist. Diese Formgebung wirkt sich nachteilig für das Festlegen der Abdeckschiene aus, denn diese kann sich nur an den kurzen Schenkellängen festhalten, die, wenn sie sehr schlank ausgebildet sind, sich aus der Lage verbiegen können und somit keinen hinreichenden Halt geben. Hinsichtlich der Höhenverstellbarkeit ist nur ein relativ geringer Spielraum gegeben, da die Schenkel höchstens das halbe Zwischenstück übergreifen können.

Der Erfindung liegt somit die Aufgabe zugrunde, eine Fußbodenleiste zur Überbrückung der Fuge zu schaffen, die für jegliche, unterschiedlich hoher Fußbodenbeläge zum Ausgleich geeignet ist, somit hinsichtlich der Höhenverstellbarkeit einen sehr großen Spielraum aufweist und darüber hinaus eine feste Einheit darstellt.

Diese Aufgabe wird durch die kennzeichnenden Merkmale des Anspruchs 1 gelöst. Mit dem Aufsetzen des Verbindungsstücks auf das Basisteil verlängert sich die Außenwand des zusammengesteckten Teils fluchtend, so daß die übergreifenden Schenkel des Abdeckprofils sowohl die Außenwandung des Verbindungsstücks wie auch des darunter befindlichen Basisprofils erfassen und somit eine erhöhte Festlegung gewährleistet ist. Bei dieser besonderen Ausbildung der Fußbodenleiste können die zwischengesetzten Verbindungsstücke klein gewählt werden, so daß mehrere übereinander gesetzt werden, wenn die Fußbodenbeläge eine größere Höhe aufweisen. Die übergreifenden Schenkel der Abdeckprofilleiste ergreifen in der vollständig aufgedrückten Lage, bei der die Abdeckprofilleiste sich horizontal auf dem Verbindungsstück abstützt, auch das darunter befindliche Teil, das entweder ein weiteres Verbindungsstück oder die Schenkel des Basisteils sind. Das Basisteil mit den aufgesetzten Adapterteilen bzw. Verbindungsstücken wirkt wie ein Block, der von den übergreifenden Schenkeln der Abdeckprofilleiste sicher und fest erfaßt wird und damit eine stabile Einheit ergibt.

Es hat sich ferner als vorteilhaft erwiesen, sowohl die innere wie auch die äußere Wand der Schenkel mit einem Raster zu belegen, das bevorzugt als Rillung oder Verzahnung ausgebildet ist. Dadurch daß die Schenkel beidseitig mit Raster versehen sind, greifen diese in die eingebrachten Schenkel und werden darüber hinaus von den übergreifenden Schenkeln als einheitlicher Block verwendet, der besondere Stabilität hervorruft. Die übergreifenden Schenkel des Abdeckprofils erfassen diesen Block als feste Einheit, so daß das Abdeckprofil einen völlig festen Sitz hat, selbst wenn es oberflächenmäßig einseitig belastet werden sollte.

Es hat sich ferner als sehr vorteilhaft erwiesen, die Merkmale des Anspruchs 4 zu nutzen. Der Steg einerseits und die Rillung andererseits am Stirnende des Schenkels bzw. unter dem Quersteg bieten beim Zusammenstecken ein sinnvolles Ineinandergreifen, so daß auch bei größerer Belastung die aufrechten Schenkel nicht auseinanderspreizen. Die gewünschte fluchtende Außenwand des zusammengesteckten Körpers ist damit gewährleistet, und die Schenkel der Abdeckprofilleiste können sich in beliebiger Höhe in dem Raster einkrallen und festhalten, wobei das Raster an den Innenseiten der Stege der Abdeckprofilleiste wahlweise über Teilbereiche oder über die gesamte Wandung sich erstrecken kann. Wenn das freie Stirnende des aufrechten Schenkels mit einer Rillung versehen ist, so ist das Gegenstück an der unteren Schulter des Querstegs des Zwischenstücks mit einem kleinen Steg ausgebildet, der korrespondierend in die Rille eingreift und damit den aufrechten Schenkel in seiner Lage und gegen ein seitliches Aufspreizen hält.

Um die Fußbodenleiste und insbesondere das aufrecht stehende Zwischenstück zwischen dem Basisteil und der Abdeckprofilleiste als Blockeinheit zu bekommen, wurden vorteilhafterweise die Merkmale des Anspruchs 5 genutzt. Die ineinandergesteckten Teile mit ihrer fluchtenden Au-ßenwand erscheinen wie eine Einheit. Somit lassen sich beliebige Höhen zur Überbrückung von unterschiedlich starken Fußbodenbelägen erreichen.

Um das Basisteil mit seinem Grundflansch über seine Länge hinreichend steif zu halten, obwohl der Flansch dünnwandig ausgebildet ist, ist der Anmeldungsgegenstand mit dem Merkmal des Anspruchs 6 versehen. Diese einfache Längsrippe im Abstand zu den aufrechten Schenkeln gibt dem Grundflansch so viel Steifigkeit und Festigkeit, daß das Basisprofil sich über die Gesamtlänge nicht verzieht oder abknickt. Es ist von Vorteil, wenn der Steg im zwei- bis dreifachen Abstand zu seiner eigenen Stärke zu den aufrechten Schenkeln vorgesehen ist, wobei sowohl seine Stärke als auch seine Höhe gering bleiben können. Es ist ausreichend, die Längsrippe durch geringfügige Materialanhäufung zu gestalten, wobei diese Rippe sich im Extruderverfahren besonders leicht erstellen läßt.

Für das Auf- und Zusammenstecken des Basisteils mit dem Verbindungsstück hat es sich als vorteilhaft erwiesen, wenn die Merkmale des Anspruchs 7 genutzt werden. Das Einbringen einer großen Kehlung ist im StrangPreßverfahren einfach, auch wenn diese im unteren Bereich des Schenkels vorgesehen ist. Einerseits ist es kostengünstiger, wenn nur geringerer Materialeinsatz erforderlich ist. Zum anderen erhalten die aufrecht stehenden Schenkel bei der Materialschwächung eine bessere Elastizität, so daß sie sich geringfügig nach außen dehnen, wenn der Schenkel des Verbindungsstücks zwischen die beiden aufrecht stehenden Schenkel des Basisprofils eindringt. Sobald diese beiden Teile zusammengedrückt sind, können die aufrecht stehenden Schenkel nicht mehr nach außen wegbiegen, weil sie durch ihre Verzahnung an der Stirnseite einerseits und an der Unterseite des Querstegs andererseits verspannt sind, wie vorher schon ausgeführt wurde. Der geringere Materialeinsatz bringt ein geringeres Gewicht für das Einzelteil.

Es ist von ganz besonderem Vorteil, wenn das Basisteil mit mindestens einem zusammengesteckten Verbindungsstück einen einheitlichen Block mit fluchtenden Außenflächen bildet, an denen ein Raster vorgesehen ist, weil dadurch die aufgesetzte Abdeckprofilleiste mit ihren nach unten greifenden Schenkeln, an denen am Ende nach innen gerichtete Greifzähne vorgesehen sind, über die gesamte Längsseite von oben bis unten ausreichend angreifen und sich festlegen kann. Hierbei ist es völlig gleichgültig, in welcher Höhe die Abdeckprofilleiste zur Auflage kommt, weil die gesamte Außenfläche von allen zusammensteckbaren Teilen - wie Verbindungsstück und Basisprofil - mit dem Raster belegt ist und somit den Halt bietet. Am günstigsten ist es jedoch, wenn das Abdeckprofil sich auf die Stirnflächen der senkrecht stehenden Schenkel des Verbindungsstücks aufsetzt, weil dann die Schenkel des Abdeckprofils auch das unter dem Verbindungsstück angrenzende Teil in seinem Raster ergreifen und dadurch doppelten Halt besitzen. Die Schenkel des Abdeckteils sind gemäß Anspruch 9 so lang ausgebildet, daß sie das unter dem Verbindungsstück befindliche Teil mit ihrer Zahnung ergreifen, wenn das Abdeckprofil bündig auf dem Verbindungsstück aufsitzt.

Schließlich hat es sich als vorteilhaft erwiesen, den vom Verbindungsstück nach unten ragenden Schenkel mit einer Fase am freien Ende zu versehen und ferner die beiden aufrechten Schenkel an ihrer oberen Innenkante mit einer Fase auszustatten, so daß beim Zusammenstecken der Teile diese sich gut ineinander führen lassen. Die Befestigung der Teile untereinander erfolgt ausschließlich durch Zusammenstecken und Halt am Raster, so daß Schraubverbindungen nicht erforderlich sind.

Andere vorteilhafte Weiterbildungen der Erfindung werden nachstehend zusammen mit der Beschreibung der bevorzugten Ausführungsbeispiele an Hand der Figuren näher dargestellt.

In dieser zeigt:
- Figur 1: einen Querschnitt durch die erfindungsgemäße Fußbodenleiste, bei der das Basisprofil mit einem einen Adapter bildendes Zwischenprofil bzw. Verbindungsstück verbunden ist, auf das das Abdeckprofil aufgesetzt ist;
- Figur 2: die Fußbodenleiste nach Figur 1, bei der das Abdeckprofil vollständig auf das Verbindungsstück aufgedrückt ist und
- Figur 3: die Fußbodenleiste, bei der zwischen Basisteil und Abdeckprofil zwei Verbindungsstücke als Zwischenprofile gesetzt sind.

Die aus Figur 1 ersichtliche Fußbodenleiste 1 besteht aus einem Basisprofil 2, einem ein Verbindungsstück bildendes Zwischenprofil 3 und einer Abdeckprofilleiste 4, die auf das Zwischenprofil 3 in oberster Lage aufgesteckt ist. Das Basisprofil 2 ist als U-förmiges Profilteil 5 ausgebildet, das aus einem Grundsteg 6 und zwei rechtwinkelig auf diesem stehenden Schenkeln 7, 8 besteht. Der Grundsteg 6 ist über den Schenkel 8 hinaus als Grundflansch 9 verlängert und zeigt eine Senkbohrung 10, um dieses Teil am Fußboden festschrauben zu können. Es ist aber auch daran gedacht, dieses Basisprofil 2 mit dem Grundflansch 9 am Boden festzukleben. Die Schenkel 7, 8 tragen an ihren Außenflächen ein Raster 11, die wie im vorliegenden Fall gleichmäßig übereinander angeordnete Längserhebungen sind, die aber auch gerichtete Zahnreihen sein können. Ferner tragen die Schenkel 7, 8 auf der Innenseite zumindest im oberen Bereich ein Raster 12, das wie aus der Figur 1 hervorgeht, drei übereinander angeordnete Sägezahnreihen sind, deren Spitzen nach innen und unten gerichtet sind. Zwischen diese Schenkel 7, 8 ist das Zwischenprofilteil (Adapter) 3 eingesetzt. Dieses Verbindungsstück 3 besteht ebenfalls aus einem U-förmigen Querschnitt, der dem U-förmigen Basisprofil 2 entspricht, der im wesentlichen mit Quersteg 13 und am Rand aufgesetzte, nach oben gerichtete Schenkel 14, 15 besteht, die an ihrer Oberfläche außen und innen entsprechend mit einem Raster belegt sind wie die vom Basisprofil. Ferner weist das Zwischenprofil 3 von seinem Quersteg 13 mittig einen nach unten greifenden Schenkel 16 auf, der paßgerecht zwischen die aufrecht stehenden Schenkel 7, 8 des Basisprofils 2 verrastend eingreift. Dazu sind die Seitenflächen des Schenkels 16 mit einem korrespondierenden Zahnprofil 17 belegt. Die stirnseitigen Enden 18 der aufrecht stehenden Schenkel 7, 8 und 14, 15 weisen eine Längsnut 19 in Leistenlängsrichtung auf. In entsprechender Weise ist an der Unterseite 20 des Querstegs 13 ein korrespondierender Längssteg 21 zu der Längsnut 19 vorgesehenen, die bei vollständig eingedrücktem Zwischenprofil 3 ineinanderfassen und die Schenkel 7, 8 nicht auseinander spreizen lassen.

Die aufrecht stehenden Schenkel 7, 8 und 14, 15 sind an ihrer stirnseitigen Innenkante mit einer Fase 22 abgeschrägt. Der nach unten gerichtete Schenkel 16 ist an seiner Stirnkante auf beiden Seiten ebenfalls mit einer Längsfase 23 versehen, so daß das Zwischenprofil 3 sich gut zwischen die Schenkel 7, 8 des Basisprofils 2 eindrücken läßt und trotzdem über die Verrasterung 12 einen guten und festen Sitz hat.

Auf dem Grundflansch 9 ist im geringen Abstand zum Schenkel 8 eine Längsrippe 24 angeformt, die dem Grundflansch 9 und somit dem gesamten Basisprofil eine erhöhte Steifigkeit bietet. Die Schenkel 7, 8 und 14, 15 sind in dem Bereich zum Grundsteg 6 und zum Quersteg 13 in ihrer Stärke verjüngt, um einerseits Material einzusparen und andererseits dem Schenkel mehr Elastizität zu bieten. Es ist aus der Figur 1 eindeutig zu erkennen, daß das zusammengesteckte Basisprofil mit dem Zwischenprofil einen einheitlichen Block mit fluchtenden Außenflächen 25 bildet, über die die Unterschenkel 26, 27 des Abdeckprofils 4 einrastend greifen.

Insbesondere aus Figur 2 ist ein völlig aufgesetztes Abdeckprofil 4 auf das als Block ausgebildete Basisprofil 2 mit Zwischenprofil 3. zu sehen, bei dem die Unterschenkel 26 so lang ausgebildet sind, daß sie auch die Außenflächen vom Basisprofil einrastend erfassen.

Wie aus Figur 3 hervorgeht, sind auf der Innenseite der Unterschenkel 26 die Greifzähne 30 so verteilt, daß sie sowohl an dem oberen Zwischenprofil als auch an dem darunter befindlichen Teil in die Verrastung eingreifen und somit das Abdeckprofil ausreichend festlegen. Es braucht nicht extra erwähnt zu werden, daß die Einzelteile jeweils Stranggußprofile sind, die sowohl aus Kunststoff wie auch aus Metall erstellt sein können, wobei das Abdeckprofil bevorzugt aus Metall erstellt sein wird.

### Bezugszeichenliste

- 1: Fußbodenleiste
- 2: Basisprofil
- 3: Adapter (Zwischenprofil)
- 4: Abdeckprofil
- 5: U-förmiges Profilteil
- 6: Grundsteg
- 7: Schenkel
- 8: Schenkel
- 9: Grundflansch
- 10: Senkbohrung
- 11: Raster
- 12: Raster
- 13: Quersteg
- 14: Schenkel
- 15: Schenkel
- 16: Schenkel
- 17: Zahnprofil
- 18: Stirnende
- 19: Längsnut
- 20: Unterseite
- 21: Längssteg
- 22: Fase
- 23: Längsfase
- 24: Längsrippe
- 25: fluchtende Außenfläche
- 26: Unterschenkel
- 27: Zwischenabstand
- 28: Breite
- 29: Außenseite
- 30: Greifzähne

## Patentansprüche

1. Fußbodenleiste (1) zur Überbrückung einer Fuge zwischen zwei Fußbodenbelägen, bestehend aus einem Basisprofil (2) mit zwei im Abstand von einander senkrecht nach oben stehenden Schenkeln (7,8) und einem aufgesetzten mit Schenkeln (26) nach unten greifenden Abdeckprofil (4), zwischen denen ein Verbindungsstück (3) eingefügt ist, das von einem Quersteg (13) mit zwei nach oben und einem nach unten gerichteten Schenkel (14,15,16) gebildet ist, **dadurch gekennzeichnet, daß** die nach oben gerichteten Schenkel (7,8) des Basisprofils (2) und die Schenkel (14,15) des Verbindungsstücks (3) die gleichen Außenabmessungen haben und ihr Zwischenabstand (27) der Breite (28) des vom Verbindungsstück (3) nach unten gerichteten Schenkels (16) entspricht, wobei das Abdeckprofil (4) in seiner untersten Aufsetzlage auf dem Verbindungsstück (3) mit seinen nach unten gerichteten Schenkeln (26) sowohl die nach oben stehenden Schenkel (14,15) des Verbindungsstücks (3) als auch die Schenkel (7,8,14,15) des darunter befindlichen Teils formschlüssig greifend erfaßt.

2. Fußbodenleiste nach Anspruch 1, **dadurch gekennzeichnet, daß** die Schenkel (7,8,14,15,16) des Basisprofils (2) und des Verbindungsstücks (3) beidseitig mit einem Raster (11,12), vorzugsweise mit einer Rillung, Verzahnung od. dgl. belegt sind.

3. Fußbodenleiste nach Anspruch 1 oder 2, **dadurch gekennzeichnet, daß** die Schenkel (7,8,14,15,16) des Basisprofils (2) und des Verbindungsstücks (3) auf ihrer Außenfläche über die gesamte Höhe mit einem Raster (11) versehen sind.

4. Fußbodenleiste nach einem der vorherigen Ansprüche, **dadurch gekennzeichnet, daß** das Stirnende (18) der aufrechten Schenkel (7,8,14,15) des Basisprofils (2) und des Verbindungsstücks (3) eine Längsnut (19) oder einen Steg (21) in Längsrichtung der Leiste trägt, und der Quersteg (13) des Verbindungsstücks (3) an seiner Unterseite (20) einen korrespondierenden Steg (21) oder Nut (19) aufweist, wo der Schenkel (7,8,14,15) des Basisprofils (2) oder des Verbindungsstücks (3) stirnseitig an den Quersteg (13) zu Anlage kommt.

5. Fußbodenleiste nach einem der vorherigen Ansprüche, **dadurch gekennzeichnet, daß** das Verbindungsstück (3) in seinem Querschnitt y-förmig ausgebildet ist und in der zusammengesteckten Form mit dem Basisprofil (2) und/oder einem weiteren Verbindungsstück (3) fluchtend ausgerichtete Außenwände (29) aufweist.

6. Fußbodenleiste nach einem der vorherigen Ansprüche, **dadurch gekennzeichnet, daß** das Basisprofil (2) auf dem Grundflansch (9) im Abstand zu seinem Schenkel (8) eine Längsrippe (24) in Leistenrichtung aufweist.

7. Fußbodenleiste nach einem der vorherigen Ansprüche, **dadurch gekennzeichnet, daß** zwischen den aufrechten Schenkeln (7,8,14,15) des Basisprofils (2) und des Verbindungsstücks (3) im Basisbereich Materialaussparungen in Leistenrichtung vorgesehen sind.

8. Fußbodenleiste nach einem der vorherigen Ansprüche, **dadurch gekennzeichnet, daß** ein Basisprofil (2) mit mindestens einem zusammengesteckten Verbindungsstück (3) einen einheitlichen Block mit fluchtenden Außenflächen (299 bildet, wobei diese mit einem Raster (11) ausgestattet sind.

9. Fußbodenleiste nach einem der vorherigen Ansprüche, **dadurch gekennzeichnet, daß** die Schenkel (26) des Abdeckprofils (4) so lang ausgebildet sind, daß sie bei vollständig bis zum Anschlag auf das Verbindungsstück (3) aufgesetztem Abdeckprofil (4) auch das unter dem Verbindungsstück (3) befindliche Teil mit ihrer Zahnung ergreifen.

## Claims

1. Floor strip (1) for bridging a joint between two floor coverings, comprising a base profile (2), with two limbs (7, 8) projecting vertically upwards at a spacing apart from one another, and a covering profile (4), which is positioned on the base profile and has downwardly directed limbs (26), a connector (3) being inserted between the base profile and covering profile and being formed by a crossmember (13) with two upwardly directed limbs (14, 15) and one downwardly directed limb (16), **characterized in that** the upwardly directed limbs (7, 8) of the base profile (2) and the limbs (14, 15) of the connector (3) have the same external dimensions, and their intermediate spacing (27) corresponds to the width (28) of the downwardly directed limb (16) of the connector (3), it being the case that, in its lowermost position on the connector (3), the covering profile (4) uses its downwardly directed limbs (26) to grip in a form-fitting manner both the upwardly directed limbs (14, 15) of the connector (3) and the limbs (7, 8, 14, 15) of the component located therebeneath.

2. Floor strip according to Claim 1, **characterized in that** the limbs (7, 8, 14, 15, 16) of the base profile (2) and of the connector (3) are covered on both sides by a latching pattern (11, 12), preferably by a grooved formation, toothing formation or the like.

3. Floor strip according to Claim 1 or 2, **characterized in that** the limbs (7, 8, 14, 15, 16) of the base profile (2) and of the connector (3) are provided on their outer surface, over the entire height, with a latching pattern (11).

4. Floor strip according to one of the preceding claims, **characterized in that** the end (18) of the upright limbs (7, 8, 14, 15) of the base profile (2) and of the connector (3) bears a longitudinal groove (19) or a crosspiece (21) in the longitudinal direction of the strip, and the crossmember (13) of the connector (3) has, on its underside (20), a corresponding crosspiece (21) or groove (19) where the limbs (7, 8, 14, 15) of the base profile (2) or of the connector (3) come into abutment, on the end side, against the crossmember (13).

5. Floor strip according to one of the preceding claims, **characterized in that** the connector (3) is of y-shaped design in cross section and, in the plugged-together state, has outer walls (29) which are aligned with the base profile (2) and/or a further connector (3).

6. Floor strip according to one of the preceding claims, **characterized in that** on the basic flange (9), at a spacing apart from its limb (8), the base profile (2) has a longitudinal rib (24) running in the strip direction.

7. Floor strip according to one of the preceding claims, **characterized in that** material cutouts running in the strip direction are provided in the base region between the upright limbs (7, 8, 14, 15) of the base profile (2) and of the connector (3).

8. Floor strip according to one of the preceding claims, **characterized in that** a base profile (2) along with at least one plugged-together connector (3) forms a unitary block with aligned outer surfaces (29), the latter being provided with a latching pattern (11).

9. Floor strip according to one of the preceding claims, **characterized in that** the limbs (26) of the covering profile (4) are designed to be of such a length that, when the covering profile (4) is positioned on the connector (3) to the extent where it strikes against the same, the limbs also grip, by way of their toothing formation, the component which is located beneath the connector (3).

## Revendications

1. Cadre de rebord pour plancher (1) destiné à surmonter un joint entre deux revêtements de plancher, constitué d'un profilé de base (2) avec deux branches (7, 8) saillant verticalement vers le haut, espacées l'une de l'autre, et un profilé de recouvrement (4) posé par-dessus, venant en prise vers le bas avec des branches (26), entre lesquelles est insérée une pièce de connexion (3) qui est formée par une âme transversale (13) avec deux branches orientées vers le haut et une vers le bas (14, 15, 16), **caractérisé en ce que** les branches (7, 8) orientées vers le haut, du profilé de base (2) et les branches (14, 15) de la pièce de connexion (3) ont les mêmes dimensions extérieures et leur espacement intermédiaire (27) correspond à la largeur (28) de la branche (16) orientée vers le bas depuis la pièce de connexion (3), le profilé de recouvrement (4), dans sa position la plus inférieure posée sur la pièce de connexion (3) saisissant par engagement positif avec ses branches (26) orientées vers le bas à la fois les branches orientées vers le haut (14, 15) de la pièce de connexion (3) et les branches (7, 8, 14, 15) de la partie située en dessous.

2. Cadre de rebord pour plancher selon la revendication 1, **caractérisé en ce que** les branches (7, 8, 14, 15, 16) du profilé de base (2) et de la pièce de connexion (3) sont pourvues des deux côtés d'une nervuration (11, 12), de préférence d'un rainurage, d'une denture, ou similaire.

3. Cadre de rebord pour plancher selon la revendication 1 ou 2, **caractérisé en ce que** les branches (7, 8, 14, 15, 16) du profilé de base (2) et de la pièce de connexion (3) sont pourvues sur leur face extérieure d'une nervuration (11) sur toute leur hauteur.

4. Cadre de rebord pour plancher selon l'une quelconque des revendications précédentes, **caractérisé en ce que** l'extrémité frontale (18) des branches verticales (7, 8, 14, 15) du profilé de base (2) et de la pièce de connexion (3) porte une rainure longitudinale (19) ou une nervure (21) dans la direction longitudinale du cadre, et la nervure transversale (13) de la pièce de connexion (3) présente sur son côté inférieur (20) une nervure correspondante (21) ou une rainure (19), là où la branche (7, 8, 14, 15) du profilé de base (2) ou de la pièce de connexion (3) vient en appui du côté frontal contre la nervure transversale (13).

5. Cadre de rebord pour plancher selon l'une quelconque des revendications précédentes, **caractérisé en ce que** la pièce de connexion (3) est réalisée en forme de y en section transversale et présente, dans la forme assemblée, des parois extérieures (29) orientées en affleurement avec le profilé de base (2) et/ou une autre pièce de connexion (3).

6. Cadre de rebord pour plancher selon l'une quelconque des revendications précédentes, **caractérisé en ce que** le profilé de base (2) présente, sur la bride de base (9) à distance de sa branche (8), une arête longitudinale (24) dans la direction du cadre.

7. Cadre de rebord pour plancher selon l'une quelconque des revendications précédentes, **caractérisé en ce que** l'on prévoit entre les branches verticales (7, 8, 14, 15) du profilé de base (2) et de la pièce de connexion (3), dans la région de base, des évidements de matière dans la direction du cadre.

8. Cadre de rebord pour plancher selon l'une quelconque des revendications précédentes, **caractérisé en ce qu'**un profilé de base (2) forme avec au moins une pièce de connexion (3) assemblée, un bloc unitaire avec des surfaces extérieures en affleurement (29), celles-ci étant munies d'une nervuration (11).

9. Cadre de rebord pour plancher selon l'une quelconque des revendications précédentes, **caractérisé en ce que** les branches (26) du profilé de recouvrement (4) sont réalisées avec une longueur telle qu'elles saisissent également avec leur denture la partie située sous la pièce de connexion (3) lorsque le profilé de recouvrement (4) est complètement posé jusqu'à venir en butée sur la pièce de connexion (3).
